# EUROPÄISCHE PATENTSCHRIFT

(11) **EP 0 125 262 B1**
(45) Veröffentlichungstag und Bekanntmachung des Hinweises auf die Patenterteilung: **12.11.1986**
(21) Anmeldenummer: 83903499.8
(22) Anmeldetag: 10.11.1983
(51) Int. Cl.: B25F 1/00, B25D 1/00, B25B 27/00

(54) **INSBESONDERE IN PERSONENKRAFTWAGEN ZU BEFESTIGENDE VORRICHTUNG ZUM EINSCHLAGEN DER SCHEIBEN NACH VERKEHRSUNFÄLLEN**
UNIT TO BE INSTALLED PARTICULARLY IN PRIVATE CARS AND INTENDED TO BREAK WINDOW PANES AFTER TRAFFIC ACCIDENTS
INSTALLATION A FIXER NOTAMMENT DANS LES VOITURES PARTICULIERES ET CONCUES POUR ENFONCER LES VITRES APRES DES ACCIDENTS DE LA CIRCULATION

(30) Priorität: 18.11.1982 DE 8232386 U
(43) Veröffentlichungstag der Anmeldung: 21.11.1984
(73) Patentinhaber: Lechner, Helmut, D-34537 Bad Wildungen (DE)
(72) Erfinder: Lechner, Helmut, D-34537 Bad Wildungen (DE)
(74) Vertreter: Patentanwälte Rehberg + Hüppe
(86) Internationale Anmeldenummer: DE8300185
(87) Internationale Veröffentlichungsnummer: WO8401917

## Beschreibung

Die Erfindung bezieht sich auf eine insbesondere in Personenkraftwagen zu befestigende Vorrichtung zum Einschlagen der Scheiben nach Verkehrsunfällen, mit einer Aufnahmeplatte. die Durchbrechungen für ihre Befestigung und Klemmbügel zur Aufnahme eines Hammers aufweist. Derartige Vorrichtungen dienen dazu, nach Verkehrsunfällen, bei denen sich die Türen des Fahrzeuges nicht mehr öffnen lassen, für die eingesperrten Personen eine Möglichkeit zu schaffen, die Scheiben der Fenster zu zerschlagen, um auf diese Art und Weise aus dem Fahrzeug herauskommen zu können.

Vorrichtungen der eingangs beschriebenen Art sind in Omnibussen und Eisenbahnen bekannt und dienen dort ausschließlich dem Einschlagen von Fensterscheiben nach Verkehrsunfällen. Die Aufnahmeplatte besitzt Durchbrechungen für ihre Befestigung an der Wand, und weist Bohrungen, die von Befestigungsschrauben durchsetzt sind, auf. Außerdem sind an der Aufnahmeplatte Klemmbügel vorgesehen, in die ein Hammer mit seinem Stiel eingeklemmt ist, so daß er auf diese Art und Weise gehalten ist. Der Hammer besteht aus einem hölzernen Hammerstiel und einem aus Metall bestehenden Hammerkopf, der an beiden Endbereichen des Kopfes in der bekannten Weise unterschiedlich ausgebildet ist. In Personenkraftwagen sind derartige Vorrichtungen bisher nicht gebräuchlich, obwohl auch dort nach Verkehrsunfällen durchaus die Situation eintreten kann, daß infolge klemmender Türen ein Verlassen des Fahrzeuges durch die Insassen nur durch ein eingeschlagenes Fenster möglich ist.

Der Erfindung liegt die Aufgabe zugrunde, eine Vorrichtung der eingangs beschriebenen Art derart weiterzubilden, daß sie schnell und einfach eine Befreiung der Fahrzeuginsassen nach Verkehrsunfällen ermöglicht, wenn sich die Türen des Fahrzeuges infolge Verklemmens nicht mehr öffnen lassen. Dabei geht es darum, infolge des beengten Platzangebotes im Personenkraftwagen die Vorrichtung einerseits geschützt unterzubringen und andererseits schnell greifbar und damit verfügbar zu haben, um die notwendigen Befreiungsarbeiten bei einem Unfall der in Rede stehenden Art von innen ausführen zu können.

Erfindungsgemäß wird dies bei einer Vorrichtung der eingangs beschriebenen Art dadurch erreicht, daß die Aufnahmeplatte aus einem Grundkörper mit T-förmigem Umriß besteht, daß der Hammer im Bereich des Hammerkopfes mit zwei symmetrisch angeordneten Hammerspitzen versehen ist und im Bereich des freien Endes des Hammerstiels ein Messer zum Zerschneiden der Gurte aufweist, und daß an den drei Endbereichen des T-förmigen Umrisses des Grundkörpers Schutzwände zur Abdeckung der Hammerspitzen und des freien Endes des Hammerstiels vorgesehen sind. Die Aufnahmeplatte ist durch ihren T-förmigen Grundkörper dem äußeren Umriß des Hammers angepaßt, so daß die Gesamtvorrichtung aus Aufnahmeplatte und Hammer insgesamt gefälliges Aussehen aufweist. Die Vorrichtung ist auch klein genug, um sie im Griffbereich der Insassen eines Personenkraftwagens anzuordnen, also beispielsweise im Bereich der Teppichbodenauskleidung unterhalb eines Vordersitzes o. dgl. Da der Hammer im Bereich des Hammerkopfes mit zwei symmetrisch angeordneten Hammerspitzen versehen ist, ist es gleichgültig, mit welcher Spitze das Zerschlagen der Fensterscheiben, der Windschutzscheibe oder der rückwärtigen Scheibe eines Personenkraftwagens durchgeführt wird. Es ist also nicht erforderlich, den Hammer beim Zerschlagen der Scheiben zu drehen. Außerdem sind Personenkraftwagen bekanntermaßen mit Sicherheitsgurten ausgestattet, wobei es bei manchen Arten von Unfällen vorkommt, daß sich der Gurt nicht mehr im Gurtschloß öffnen läßt, so daß er zerschnitten werden muß. Hierzu weist der Hammer im Bereich des freien Endes des Hammerstieles ein Messer auf, welches dort geschützt untergebracht ist und ein schnelles und problemloses Zerschneiden der Furte gestattet, so daß die Insassen aus einem solchen Unfallfahrzeug freikommen können. Andererseits ist aber der mit den beiden Hammerspitzen versehene Hammer geschützt am Grundkörper untergebracht, wobei auch das Messer verdeckt angeordnet ist, so daß unbeabsichtigte Verletzungen der Insassen nicht zu befürchten sind.

Die Hammerspitzen können kegelförmig ausgebildet sein, wobei die zugehörigen Schutzwände an den Grundkörper V-förmig angeordnet sind. Es erfolgt also hier eine Anpassung zwischen Aufnahmeplatte und Hammer, die gleichzeitig dem Schutz der Hammerspitzen einerseits und der Fahrzeuginsassen andererseits dienen. Außerdem ist der Hammer durch diese Schutzwände zusätzlich zu den Klemmbügeln noch an weiteren Stellen gehalten, so daß er sich in der Aufnahmeplatte nicht verschieben oder infolge von Fahrzeugvibrationen lockern kann.

Die beiden Hammerspitzen können an einem durchgehenden Einsatzkörper aus Metall vorgesehen sein, wobei der Hammerstiel aus zwei miteinander verbindbaren Halbschalen besteht. An den beiden Halbschalen sind Kopfverbreiterungen vorgesehen, die den Einsatzkörper umfassen. Auf diese Art und Weise wird ein äusserst wirkungsvolles Instrument geschaffen, welches nur im Kopfbereich durch den Einsatzkörper aus Metall ein entsprechendes Gewicht aufweist, während der Hammerstiel insbes. aus zwei Druckgußschalen aus Aluminium mit entsprechend kleinem Gewicht besteht.

Der Einsatzkörper kann umlaufende Nuten aufweisen, in die Rippen an den beiden Halbschalen des Hammerstiels eingreifen, so daß der Einsatzkörper bei den miteinander verbundenen Halbschalen unverschieblich gehalten und fixiert ist.

Der Hammerstiel kann zweckmäßig im Bereich seines freien Endes eine randoffene, beide Halbschalen durchsetzende Einkerbung aufweisen, in deren Kerbgrund das Messer zwischen den beiden Halbschalen gehalten vorgesehen ist. Die Einkerbung ist dabei so bemessen, daß ihre randoffene Öffnung sowie ihre sonstige Gestaltung das Eindringen eines Fingers nicht gestattet, wohingegen ein Sicherheitsgurt selbstverständlich in die Einkerbung eindringen und das Messer am Kerbgrund erreichen kann. Wenn die Einkerbung schräg zur Achse des Hammerstiel angeordnet ist, kann durch eine einfache Zugbewegung der Schneidvorgang am Gurt erfolgen, so daß sich dieser Arbeitsschritt sehr schnell durchführen läßt.

Im Bereich des Hammerkopfes kann eine lösbar gelagerte Nadel vorgesehen sein, die der Verstellung und/oder Säuberung der Waschdüsen für die Scheibenwischer des Personenkraftwagens dient. Die Vorrichtung ist somit zur Erreichung mehrerer Funktionen nützlich.

Die Erfindung wird anhand eines Ausführungsbeispieles weiter beschrieben. Es zeigen :
Figur 1 eine Ansicht der Vorrichtung aus Hammer und Aufnahmeplatte,
Figur 2 eine Seitenansicht der Vorrichtung gemäß Fig. 1,
Figur 3 eine Ansicht der Aufnahmeplatte der Vorrichtung und
Figur 4 eine Seitenansicht der Aufnahmeplatte gemäß Fig. 3.

Die in Fig. 1 dargestellt Vorrichtung besitzt zwei Bestandteile, die aneinander angepaßt sind, nämlich eine Aufnahmeplatte 1 und einen Hammer 2. Die Aufnahmeplatte 1 besitzt einen Grundkörper 3 mit T-förmigem Umriß, von dem sich Klemmbügel 4, 5 erheben. In den Endbereichen des T-förmigen Grundkörpers sind zwei V-förmig angeordnete Schutzwände 6 und 7 sowie eine Schutzwand 8 vorgesehen, die den Hammer 2 nicht nur schützend umgeben, sondern diesen auch noch zusätzlich festhalten und fixieren.

Der Hammer 2 besitzt einen Hammerstiel 9 und einen Hammerkopf 10, wobei der Hammerstiel 9 in seinem Mittelbereich mit einer Riffelung, Rillierung o. dgl. versehen ist, die dem rutschfesten Ergreifen des Hammers 2 dient. Der Hammerstiel 9 ist aus zwei Halbschalen 11 und 12 zusammengesetzt, die aus Aluminiumdruckguß bestehen können und im Bereich des Hammerkopfes 10 Kopfverbreiterungen 13 aufweisen, die einen Einsatzkörper 14 aufnehmen, der als durchgehender metallischer Körper ausgebildet sein kann und zwei Hammerspitzen 15 und 16 aufweist. Die Hammerspitzen 15 und 16 sind kegelförmig ausgebildet und enden in einer Spitze, so daß sich ein leichtes und müheloses Einschlagen einer Fensterscheibe eines PKW's durchführen läßt.

Die V-förmigen Schutzwände 6 und 7 sind der Form der Hammerspitzen 15 und 16 angepaßt, so daß diese eng umschlossen werden und der Hammer 2 damit an dem Grundkörper3 zusätzlich zu den Klemmbügeln 4 und 5 festgelegt ist. Der Einsatzkörper 14 besitzt umlaufende Nuten 17. in die Rippen 18, die von den beiden Halbschalen 11 und 12 gebildet werden, eingreifen, so daß der Einsatzkörper 14 unverrückbar und sicher an den Hammerstiel 9 gehalten ist. Zur Verbindung der beiden Halbschalen 11 und 12 dienen Schrauben 19 und 20.

Der Hammerstiel 9 an seinem freien Ende besitzt eine schräg zu seiner Achse angeordnete randoffene Einkerbung 21, die schmaler als die Dicke eines Fingers ausgebildet ist. Im Kerbgrund der Einkerbung 21 ist ein Messer 22 zwischen den Halbschalen 11 und 12 gehalten, wobei die randoffene Einkerbung 21 dem Einführen des Sicherheitsgurtes und das Messer 22 dem Zerschneiden desselben in einer Gefahrensituation dient.

Im Bereich des Hammerkopfes 10 ist eine Nadel 23 mit Griff 24 vorgesehen. Die Nadel erstreckt sich in das Innere des Einsatzkörpers 14, der zu diesem Zweck eine Durchbrechung aufweist. Die Nadel 23 wird am Griff 24 erfaßt und aus dem Hammer 2 herausgezogen ; sie dient den Säubern und Verstellen der Waschdüsen der Wasserreinigungsanlage der Windschutzscheibe oder auch der Scheinwerfer.

Die Fig. 3 und 4 zeigen die Aufnahmeplatte 1 mit den Schutzwänden 6, 7 und 8. Im Mittelbereich, also im Bereich der Klemmbügel 4 und 5 besitzt der Grundkörper eine rampenartige Erhöhung 25, auf der der Hammer 2 mit dem Hammerstiel 9 aufliegt. (Der Hammerstiel 9 ist hier nicht dargestellt). Im Grundkörper 3 sind darüber hinaus Durchbrechungen 26, 27 für die Befestigung der Aufnahmeplatte 1 am Kraftfahrzeug vorgesehen. Die kann mit Hilfe von Blechschrauben gescheben, die durch die Durchbrechungen 26, 27 hindurchgreifen. Alternativ ist eine Befestigung auch mit langen Schiebenadeln möglich, die schräg durch andere Durchbrechungen in der Aufnahmeplatte 1, beispielsweise in den Teppichboden einer Fahrzeugwanne, eingesteckt werden können (strichpunktiert in Fig. 4 angedeutet), so daß die Aufnahmeplatte 1 einen festen unverrutschbaren Sitz erhält. Die Schiebenadeln können U-förmige Gestalt aufweisen. Mit einem abgeköpften Bügelrücken können die Schiebenadeln in Vertiefungen der rampenartigen Erhöhung 25 arretierend einrasten. Der Hammer 2 wird geschützt in der Aufnahmeplatte 1 aufgenommen, so daß nicht die Gefahr besteht, daß sich die Insassen des Fahrzeuges an dem Hammer 2 oder an dem Messer 22 verletzen können. Andererseits läßt sich aber der Hammer 2 sehr leicht bei Bedarf von der Aufnahmeplatte aus seiner Halterung herausnehmen, so daß bei Gefahr nach einem Unfall sehr schnell die Sicherheitsgurte zerschnitten und die Scheiben zerschlagen werden können. Der Hammer erfüllt damit die Funktion eines Lebensretters : er ist den besonderen Problemen, die nach einem Unfall in einen PKW auftreten können, angepaßt, nämlich dem Zerschneiden des Gurtes einerseits und dem Einschlagen der Scheiben andererseits.

## Patentansprüche

1. Insbesondere in Personenkraftwagen zu befestigende Vorrichtung zum Einschlagen der Scheiben nach Verkehrsunfällen, mit einer Aufnahmeplatte (1), die Durchbrechungen (26, 27) für ihre Befestigung und Klemmbügel (4, 5) zur Aufnahme eines Hammers (2) aufweist, dadurch gekennzeichnet, daß die Aufnahmeplatte (1) aus einem Grundkörper (3) mit T-förmigem Umriß besteht, daß der Hammer (2) im Bereich des Hammerkopfes (10) mit zwei symmetrisch angeordneten Hammerspitzen (15, 16) versehen ist und im Bereich des freien Endes des Hammerstiels (9) ein Messer (22) zum Zerschneiden der Gurte aufweist, und daß an den drei Endbereichen des T-förmigen Umrisses des Grundkörpers (3) Schutzwände (6, 7, 8) zur Abdeckung der Hammerspitzen (15, 16) und des freien Endes des Hammerstiels (9) vorgesehen sind.

2. Vorrichtung nach Anspruch 1, dadurch gekennzeichnet, daß die Hammerspitzen (15, 16) kegelförmig ausgebildet sind und die zugehörigen Schutzwände (6, 7) an dem Grundkörper (3) V-förmig angeordnet sind.

3. Vorrichtung nach Anspruch 1 und 2, dadurch gekennzeichnet, daß die beiden Hammerspitzen (15, 16) an einem durchgehenden Einsatzkörper

(14) aus Metall vorgesehen sind, daß der Hammerstiel (9) aus zwei miteinander verbindbaren Halbschalen (11, 12) besteht, und daß an den beiden Halbschalen (11, 12) Kopfverbreiterungen (13) vorgesehen sind, die den Einsatzkörper (14) umfassen.

4. Vorrichtung nach Anspruch 3, dadurch gekennzeichnet, daß der Einsatzkörper (14) umlaufende Nuten (17) aufweist, in die Rippen (18) an den beiden Halbschalen (11, 12) des Hammerstiels (9) eingreifen.

5. Vorrichtung nach Anspruch 1 und 3, dadurch gekennzeichnet, daß der Hammerstiel (9) im Bereich seines freien Endes eine randoffene, beide Halbschalen (11, 12) durchsetzende Einkerbung (21) aufweist, in deren Kerbgrund das Messer (22) zwischen den beiden Halbschalen (11, 12) gehalten vorgesehen ist.

6. Vorrichtung nach Anspruch 1, dadurch gekennzeichnet. daß im Bereich des Hammerkopfes (10) eine lösbar gelagerte Nadel (23) vorgesehen ist.

7, Vorrichtung nach Anspruch 1, dadurch gekennzeichnet, daß die Aufnahmeplatte (1) zwei der Befestigung dienende Schiebenadeln aufweist, die U-förmige Gestalt besitzen und beim Verschieben in Vertiefungen von rampenartigen Erhöhung (25) einrasten.

## Claims

1. Device to be fastened in particular in passenger cars for breaking the windows after traffic accidents, with a mounting plate (1) which has perforations (26, 27) for its fastening ans clips (4, 5) for receiving a hammer (2), characterized in that the mounting plate (1) consists of a basic body (3) of T-shaped contour, in that the hammer (2) is provided, in the region of the hammer head (10). with two symmetrically arranged hammer points (15. 16) and has. in the region of the free end of the haft (9), a knife (22) for cutting the belts, and in that protective walls (6, 7, 8) for covering the hammer points (15, 16) and the free end of the haft (9) are provided in the three end regions of the T-shaped contour of the basic body (3).

2. Device according to Claim 1, characterized in that the hammer points (15, 16) are made conical and the associated protective walls (6, 7) are arranged in a V-shaped formation on the basic body (3).

3. Device according to Claims 1 and 2, characterized in that the two hammer points (15, 16) are provided on a continuous metal insert body (14), in that the haft (9) consists of two half-shells (11, 12) which can be connected to one another, and in that widened head portions (13) which surround the insert body (14) are provided on the two half-shells (11. 12).

4. Device according to Claim 3, characterized in that the insert body (14) has encircling grooves (17), into which engage ribs (18) on the two half-shells (11, 12) of the haft (9).

5. Device according to Claims 1 and 3, characterized in that the haft (9) has, in the region of its free end, a notch (21) which is open at the edge and passes through the two half-shells (11, 12) and in the notch bottom of which the knife (22) is provided so as to be held between the two half-shells (11, 12).

6. Device according to Claim 1, characterized in that a releasably mounted needle (23) is provided in the region of the hammer head (10).

7. Device according to Claim 1, characterized in that the mounting plate (1) has two sliding pins which serve for fastening and have a U-shaped form and which, during displacement, engage in depressions of a ramp-like elevation (25).

## Revendications

1. Installation à fixer notamment dans les voitures particulières pour briser les vitres après un accident de la circulation, cette installation comportant une plaque de réception (1) présentant des perçages (26, 27) pour sa fixation et des étriers d'accrochage (4, 5) pour le maintien d'un marteau (2), caractérisée en ce que la plaque de réception comporte un socle de base (3) ayant un profil en T. le marteau comportant, dans sa région de tête (10), deux pointes d'attaque (15, 16) disposées symétriquement, et présentant à l'extrémité libre de son manche (9), une lame coupante (22) pour sectionner les ceintures de sécurité, ainsi que des parois de protection (6, 7, 8) ménagées aux trois extrémités du socle en T pour recouvrir les pointes et l'extrémité libre du manche.

2. Installation selon la revendication 1, caractérisée en ce que les pointes (15,16) présentent une forme conique et en ce que les parois de protection correspondantes (6, 7), sur le socle de base (3), comportent une forme en V.

3. Installation selon les revendications 1 et 2, caractérisée en ce que les deux pointes (15, 16) sont munies d'une garniture métallique de revêtement continue (14), en ce que le manche (9) comprend deux demi-parties (11, 12) réunies l'une à l'autre et en ce que sur ces deux demi-parties sont prévus des élargissements (13) qui comportent la garniture (14).

4. Installation selon la revendication 3 caractérisée en ce que la garniture de revêtement (14) comprend des rainures circulaires (17) qui coopèrent avec des nervures (18) des deux demi-parties (11, 12) du manche (9).

5. Installation selon les revendications 1 et 3, caractérisée en ce que le manche (9), dans la région de son extrémité libre, comporte une entaille (21) ouverte latéralement. ménagée à travers les deux demi-parties (11, 12) du manche et dans le fond de laquelle est disposée la lame coupante (22) maintenue entre les deux demi-parties (11, 12).

6. Installation selon la revendication 1, caractérisée en ce que dans la région de la tête du marteau est prévue une aiguille (23) amovible.

7. Installation selon la revendication 1, caractérisée en ce que la plaque de réception (1) comporte, pour sa fixation, deux plaquettes coulissantes en forme de U et qui sont engagées dans les creux d'une pièce surélevée (25) en forme de rampe pour son déplacement.
